# EUROPÄISCHE PATENTSCHRIFT

(11) **EP 3 110 557 B1**
(45) Veröffentlichungstag und Bekanntmachung des Hinweises auf die Patenterteilung: **10.04.2019**
(21) Anmeldenummer: 15712805.9
(22) Anmeldetag: 23.02.2015
(51) Int. Cl.: B04B 9/12

(54) **ZENTRIFUGE**
CENTRIFUGE
CENTRIFUGEUSE

(30) Priorität: 25.02.2014 DE 102014102472
(43) Veröffentlichungstag der Anmeldung: 04.01.2017
(73) Patentinhaber: Andreas Hettich GmbH & Co. KG, 78532 Tuttlingen (DE)
(72) Erfinder: EBERLE, Klaus-Günter, 78532 Tuttlingen (DE); GERLACH, Erik Rainer, 99084 Erfurt (DE); FIEDLER, Fritz Walter Bernd, 07422 Bad Blankenburg (DE); PABST, Christoph, 78532 Tuttlingen (DE); GEISELMANN, Marcellus, 78532 Tuttlingen (DE); BRENDLE, Armin, 78259 Mühlhausen-Ehingen (DE)
(74) Vertreter: Puschmann Borchert Bardehle Patentanwälte Partnerschaft mbB
(86) Internationale Anmeldenummer: PCT/EP2015/053752
(87) Internationale Veröffentlichungsnummer: WO 2015/128296

(56) Entgegenhaltungen:
- DE-A1- 3 922 744
- DE-A1- 19 516 904
- GB-A- 739 666
- US-A- 1 848 641

## Beschreibung

Die Erfindung betrifft eine Zentrifuge der im Oberbegriff des Anspruchs 1 angegebenen Art,

Es sind Zentrifugen in vielerlei Bauformen bekannt. Besonders bei Laborzentrifugen ist man seit jeher bestrebt, möglichst kompakte Geräte vorzuschlagen, da die Platzverhältnisse in Laboratorien oft begrenzt sind. Hinzu kommt, dass Laborzentrifugen in der Regel von oben be- und entladen werden und daher oberhalb der Geräte genügend Freiraum zum Öffnen des Deckels vorhanden sein muss.

Gleichzeitig ist es erforderlich, bei der Konstruktion einer Zentrifuge auf eine gute Dämpfung zu achten, um unweigerlich auftretenden Unwuchten entgegenwirken zu können. Allgemein ist es zum Beispiel bekannt, den Motor zu diesem Zweck auf Dämpfungselementen zu lagern, deren Federachsen parallel zur Längsachse des Motors liegen. Jedoch hat sich die bekannten Anordnung und Dämpfung in der Praxis häufig als unzureichend erwiesen. Die Dämpfungselemente in ihrer bisherigen Anordnung können zum einen die entstehenden Kräfte nur mangelhaft absorbieren. Zum anderen werden die Dämpfungselemente in einer Art und Weise belastet, die ihre Lebensdauer verkürzen.

Eine gattungsgemäße Zentrifuge ist aus der DE 39 22 744 A1 bekannt und weist einen Rotor zur Aufnahme von Behältern mit Zentrifugiergut auf. Über eine Antriebswelle wird der Rotor angetrieben, wofür die Antriebswelle mit einem Motor verbunden ist. Der Motor mit Antriebswelle und Rotor sind mit einer Lagereinheit verbunden, welche mehrere eine Federachse umfassenden Dämpfungselemente aufweist. Das Ganze ist mit einem Trägerelement zur Festlegung des Motors in der Zentrifuge verbunden. Die Federachsen der Dämpfungselemente können in einem spitzen Winkel σ zur Drehachse Y des Motors angestellt sein. Die Dämpfungselemente sind jeweils über eine Strebe mit der Lagereinheit verbunden. Die Streben so angestellt und angeordnet sind, dass sie mit der jeweiligen Federachse der Dämpfungselemente konzentrisch ausgerichtet sind. Die Lagereinheit umfasst eine Trägerplatte und wirkt neben den Dämpfungselementen mit Federelementen zusammen.

Aus der GB 739 666 A un der US 1 848 641 A ist jeweils eine Zentrifuge bekannt, bei der der Motor über Streben und Dämpfungselemente im Gehäuse gelagert ist.

Die DE 195 16 904 A1 offenbart ein Laborzentrifuge mit einer Vibrationsdämpfungseinrichtung,

Die Aufgabe der vorliegenden Erfindung besteht darin, unter Vermeidung der genannten Nachteile eine Zentrifuge, insbesondere eine Laborzentrifuge, zu schaffen, die so gelagert ist, dass die Dämpfungselemente optimal belastet werden und eine verbesserte Dämpfung erzielt wird.

Diese Aufgabe wird durch die kennzeichnenden Merkmale des Patentanspruches 1 in Verbindung mit seinen Oberbegriffsmerkmalen gelöst.

Der Erfindung liegt die Erkenntnis zugrunde, dass bei Unwucht keine Kippbewegung des Rotors stattfindet, sondern eine Taumelbewegung. Man ist aufgrund der beim Betrieb zu beobachteten Auf- und Abwärtsbewegung des Rotors bis jetzt immer von einer Auf- und Abbewegung ausgegangen. Tatsächlich wirken die auftretenden Kräfte jedoch nicht parallel zur Rotationsachse. Vielmehr handelt es sich um Kräfte, deren Vektoren schräg zur Rotationsachse angestellt sind. Durch eine Veränderung der Lage der Dämpfungselemente gegenüber dem Auflager des Rotors bzw. gegenüber dem Motor kann man nach der Erfindung nun eine effizientere Dämpfung erreichen und die Zentrifuge insgesamt stabilisieren.

Nach der Erfindung weist die Zentrifuge einen Rotor zur Aufnahme von Behältern mit Zentrifugiergut, eine Antriebswelle, auf der der Rotor gelagert ist, einen Motor, der über die Antriebswelle den Rotor antreibt, eine Lagereinheit mit jeweils eine Federachse umfassenden Dämpfungselementen und ein Trägerelement zur Festlegung des Motors über die Lagereinheit in der Zentrifuge auf. Dabei sind die Federachsen der Dämpfungselemente in einem spitzen Winkel σ zur Drehachse des Motors angestellt. Da Kräfte, die aus von der Drehung des Rotors, insbesondere bei Auftreten von Unwuchten, herrührenden Vibrationen entstehen, ebenfalls in einem spitzen Winkel zur Drehachse des Motors wirken, hat diese Ausrichtung der Dämpfungselemente den Vorteil, dass die an den Dämpfungselementen angreifenden Kräfte dann hauptsächlich Zug- und Druckkräfte sind. Kräfte, die die Dämpfungselemente höher belasten und zu einem schnelleren Verschleiß führen, wie etwa Scherkräfte, werden durch diese Anordnung minimiert oder ganz beseitigt. So kann die Lebensdauer der Dämpfungselemente auf einfache Weise deutlich erhöht werden und die Dämpfung erheblich verbessert werden.

Dabei umfasst die Lagereinheit eine Mehrzahl von Streben, vorzugsweise 3 bis 21, die mit den Dämpfungselementen verbunden sind und die so angestellt und angeordnet sind, dass sie mit der jeweiligen Federachse konzentrisch ausgerichtet sind. Durch den vergrößerten Durchmesser an der Unterseite der Lagereinheit werden eine höhere Stabilität und damit ein verbesserter Dämpfungseffekt für den Rotor erzielt.

Zudem weist die Lagereinheit eine mit dem Motor fest verbundene obere Trägerplatte und eine mit dem Trägerelement fest verbundene untere Trägerplatte auf. Dadurch wird die Lagereinheit versteift und kann von der Zentrifuge herrührende Kräfte besser aufnehmen und ableiten.

Weiterhin sind die obere Trägerplatte und die Streben über erste Federelemente miteinander verbunden. Dadurch wird ein Teil der von der Zentrifuge herrührenden Kräfte von den Federelementen aufgenommen und auf Grund der gleichmäßigen Verteilung der Federelemente über den Umfang der oberen Trägerplatte gleichmäßig an diese abgegeben. Dies verbessert die Dämpfungswirkung der Lagereinheit deutlich.

Günstig ist es, wenn der Winkel σ im Bereich von 10° bis 42° liegt, da erfahrungsgemäß die zu absorbierenden von der Zentrifuge ausgehenden, auf einer Unwucht basierenden Kräfte, bezogen auf die Drehachse des Motors, in einem Winkel innerhalb dieses Bereichs wirken. So kann ein Großteil dieser Kräfte als Zug- oder Druckkräfte in die Dämpfungselemente geleitet werden, und Scher- und Biegekräfte werden erheblich reduziert. Dies verringert eine schädliche Belastung der Dämpfungselemente weiter und erhöht ihre Lebensdauer.

Es ist besonders vorteilhaft, wenn der Winkel σ im Bereich von 15° bis 25° liegt, da, wie sich in zahlreichen Simulationen gezeigt hat, insbesondere bei Laborzentrifugen die von der Zentrifuge ausgehenden Kräfte gewöhnlich in einem innerhalb dieses Bereichs liegenden Winkel wirken. Dadurch werden der Lebensdauer der Dämpfungselemente abträgliche Scher- und Biegekräfte auf ein Minimum reduziert,

In einer vorteilhaften Ausgestaltung sind die Dämpfungselemente zwischen den Streben und der unteren Trägerplatte angeordnet. Durch die erhöhte Beabstandung der Dämpfungselemente und den vergrößerten Durchmesser ändern sich die Hebelverhältnisse in der Lagereinheit so, dass ein verbesserter Dämpfungseffekt erzielt wird.

Als Dämpfungselemente können prinzipiell alle Vorrichtungen verwendet werden, die Schwingungen dämpfen, beispielsweise Federlager, hydraulische Lager oder Magnetlager. Insbesondere hat sich jedoch der Einsatz von Gummi-Metall-Elementen als Dämpfer als vorteilhaft erwiesen, da sie platzsparend und kostengünstig sind.

In einer vorteilhaften Weiterbildung der Erfindung sind die untere Trägerplatte und die Dämpfungselemente über zweite Federelemente miteinander verbunden. Auch hier erfolgt eine Aufnahme eines Teils der von der Zentrifuge herrührenden Kräfte durch die zweiten Federelemente, und auf Grund der gleichmäßigen Verteilung der Federelemente über den Umfang der unteren Trägerplatte werden die Kräfte gleichmäßig an diese abgegeben. Dies verbessert die Dämpfungswirkung des Lagerelements erneut.

Wenn zudem das Masseelement durch dritte Federelemente mit den Streben verbunden ist, kann das Masseelement einerseits die Dämpfungselemente durch seine Masse stabilisieren und andererseits, ähnlich wie die obere und die untere Trägerplatte, horizontal verlaufende Kräfte und Amplitudenausschläge aufnehmen und von Strebe zu Strebe weiterleiten. Dadurch wird die Steifigkeit des Lagerelements weiter erhöht und die Dämpfung des Systems weiter verbessert.

Es ist vorteilhaft, wenn das Masseelement zwei scheibenförmig ausgebildete Masseplatten und eine dazwischenliegende Fixierplatte umfasst. Die scheibenförmige Ausbildung gewährleistet eine optimale Verteilung der Masse und einen geringen Platzbedarf. Die bauliche Trennung zwischen Masseplatten und Fixierplatte bewirkt eine einfachere Konstruktion, da die Streben nur mit der vergleichsweise dünnen Fixierplatte verbunden werden müssen.

In einer bevorzugten Ausführungsform der Erfindung sind die ersten, zweiten und/oder dritten Federelemente als Laschen ausgebildet, welche von der zugeordneten Platte, wie der oberen Trägerplatte, der unteren Trägerplatte und/oder der Fixierplatte, abstehen und elastisch beweglich sind. Dadurch wird die Verbindung zwischen den Platten und den Streben bzw. den Dämpfungselementen vereinfacht. Dies erleichtert insbesondere die Montage der Lagereinheit,

Günstig ist es, wenn die Laschen und die zugeordneten Platten aus Metall sind. Bei der Herstellung kann somit aus einer Vielzahl von Metallen und Legierungen gewählt und gut auf die jeweiligen baulichen Anforderungen der Zentrifuge eingegangen werden.

Es ist besonders vorteilhaft, wenn die obere Trägerplatte, die untere Trägerplatte und/oder Fixierplatte als Ringscheibe ausgebildet sind. Ringscheiben sind leicht herzustellen, und eine gleichmäßige Verteilung der Streben bzw. der Dämpfungselemente über ihren Umfang ist leicht zu realisieren. Daraus resultiert eine gute Verteilung der über die Laschen auf die jeweiligen Platten umgelenkten Kräfte. Das Lagerelement gewinnt dadurch an Stabilität und Dämpfungsleistung.

Gemäß einem Aspekt der Erfindung ist von der oberen Trägerplatte, der unteren Trägerplatte und der Fixierplatte zumindest eine Platte mit den ihr zugeordneten Laschen einstückig ausgebildet ist und insbesondere aus Metall gebildet ist, vorzugsweise aus Stahlblech. Dadurch wird die Herstellung des Lagerelements einfacher und kostengünstiger, da die Anzahl seiner Bauteile erheblich geringer ist. Die Laschen können dabei in einem Stanz- und Biegeverfahren mit der Trägerplatte hergestellt werden. Ferner ergibt sich aus der einstückigen Ausbildung von Platte und Laschen eine verbesserte Stabilität des Lagerelements.

Um die Stabilität des Systems weiter zu erhöhen, kann der Motor vom Motorgehäuse abstehende Befestigungsfüße aufweisen, die gleichmäßig voneinander beabstandet um das Motorgehäuse herum angeordnet sind und über die der Motor mit der Lagereinheit fest verbunden ist.

In einer bevorzugten Ausführungsform der Erfindung ist der Motor über die Befestigungsfüße mit der oberen Trägerplatte verbunden, wobei zwischen den Befestigungsfüßen Laschen der oberen Trägerplatte vorgesehen sind. So sind eine feste Verbindung zwischen Motor und Lagereinheit und eine gleichmäßige Verteilung der angreifenden Kräfte auf der oberen Trägerplatte bei einer kompakten Bauform der Zentrifuge gewährleistet.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in der Zeichnung werden die in der unten aufgeführten Liste der Bezugszeichen verwendeten Begriffe und zugeordneten Bezugszeichen verwendet. In der Zeichnung bedeutet:
- Fig. 1: eine Seitenansicht der Zentrifuge ohne Gehäuse;
- Fig. 2: eine perspektivische Ansicht der Zentrifuge mit Trägerelement, ohne Gehäuse;
- Fig. 3: eine Seitenansicht der Lagereinheit;
- Fig. 4: eine Draufsicht auf die Lagereinheit, und
- Fig. 5: eine vertikale Schnittansicht der Zentrifuge ohne Rotor und Gehäuse.

In Fig. 1 ist eine Laborzentrifuge 10 in Seitenansicht dargestellt. Zur besseren Erkennbarkeit der erfindungswesentlichen Elemente wird in dieser und den weiteren Figuren auf die Darstellung des Zentrifugengehäuses verzichtet.

Entlang einer Längs- und Drehachse Y eines Motors 18, welche zugleich die Drehachse der Zentrifuge 10 ist, befindet sich am oberen Ende ein Rotor 12, der Behälter mit Zentrifugiergut aufnimmt. Der Rotor 12 ist auf einer Motorwelle 14 gelagert, die von dem darunterliegenden Motor 18 angetrieben wird. Der Motor 18 ist von einem Motorgehäuse 24 umgeben. Die Motorwelle 14 ist über ein oberes Lager 16 und auf der zum Lager weisenden Seite ein die Motorwelle 14 umschließendes unteres Lager 22, siehe Fig. 5, drehbar im Motorgehäuse 24 gelagert. Die Motorwelle 14 ist in bekannter Weise drehfest mit dem Rotor 12 verbunden, beispielsweise über ein hier nicht dargestelltes Vielnutprofil.

Auf der vom Rotor 12 abgewandten Seite des Motors 18 ist das Motorgehäuse 24 mit gleichmäßig voneinander beabstandeten Befestigungsfüße 20 versehen, über die der Motor 18 fest mit einer oberen Trägerplatte 32 einer Lagereinheit 30 verbunden ist. Die Lagereinheit 30 dient der Lagerung des Motors 18 sowie der Dämpfung von Kräften, die von der Drehung des Rotors 12 herrühren.

Auf der vom Motor 18 abgewandten Seite der Lagereinheit 30 befindet sich eine untere Trägerplatte 38. Auf der unteren Trägerplatte 38 sind als Dämpfungselemente schräg angestellte Gummi-Metall-Elemente 36 angebracht, die wiederum über im selben Winkel angestellte Streben 34 mit der oberen Trägerplatte 32 fest verbunden sind. Bezogen auf die Längsachse Y sind als Anstellwinkel σ für die Gummi-Metall-Elemente 36 und die damit verbundenen Streben 34 prinzipiell Winkel zwischen 10° und 42° vorteilhaft, da die Kräfte, die auf Unwucht basieren, bei Rotation des Rotors 12 im Bereich dieser Winkel wirken. Für die vorliegende Ausführungsform der Zentrifuge 10 hat sich ein Anstellwinkel σ von 21° als besonders geeignet erwiesen.

Ferner ist es denkbar, die Lagereinheit 30 beispielsweise ohne die Streben 34 auszuführen und die Gummi-Metall-Elemente 36 direkt mit der oberen Trägerplatte 32 zu verbinden. Es hat sich aber gezeigt, dass durch den vergrößerten Durchmesser an der Unterseite der Lagereinheit 30 eine höhere Stabilität und damit ein verbesserter Dämpfungseffekt erzielt werden. Als Dämpfungselemente kommen im Übrigen beispielsweise auch Federlager, Magnetlager oder hydraulische Lager in Frage. Ein besonders günstiges Preis-/Leistungsverhältnis weisen jedoch die für diese Zentrifuge 10 gewählten Gummi-Metall-Elemente 36 auf.

Schließlich ist zwischen der oberen Trägerplatte 32 und der unteren Trägerplatte 38 ein Masseelement 40 vorgesehen, das mit den Streben 34 und den Gummi-Metall-Elementen 36 fest verbunden ist. Durch die Anstellung der Gummi-Metall-Elemente 36 und durch die Beabstandung der Gummi-Metall-Elemente 36 vom Motor 18 mittels der Streben 34 ist zwar bereits eine gute Dämpfungswirkung erreicht, so dass auf das Masseelement 40 auch verzichtet werden könnte. Durch das Hinzufügen eines Masseelements 40 wird die Dämpfungswirkung jedoch noch weiter deutlich verbessert.

Die Verbindungen zwischen den bisher erläuterten Elementen werden nachfolgend anhand von Fig. 2 und Fig. 5 beschrieben.

Fig. 2 zeigt eine perspektivische Ansicht der Zentrifuge 10, die hier auf einem Trägerelement 54 angeordnet ist. Auf der oberen Trägerplatte 32 ist zwischen jedem Paar von Befestigungsfüßen 20 eine erste elastische Lasche 48 erkennbar, die jeweils das der oberen Trägerplatte 32 zugewandte Ende einer Strebe 34 aufnimmt und die jeweilige Strebe 34 federnd mit der oberen Trägerplatte 32 verbindet. Die ersten elastischen Laschen 48 können auch separate Bauteile sein, die mit der oberen Trägerplatte 32 beispielsweise verschweißt werden. Es erhöht jedoch die Stabilität der Lagereinheit 30, wenn die ersten elastischen Laschen 48, wie in dem gezeigten Ausführungsbeispiel, einstückig mit der oberen Trägerplatte 32 und aus demselben Material wie die obere Trägerplatte 32 gebildet sind, beispielsweise durch ein Stanz- und Biegeverfahren.

Die untere Begrenzung des Lagerelements 30 wird von einer unteren Trägerplatte 38 gebildet, die über zweite elastische Laschen 50 mit den Gummi-Metall-Elementen 36 verbunden ist. Zwischen der unteren Trägerplatte 38 und der oberen Trägerplatte 32 befindet sich das Masseelement 40. Das Masseelement 40 besteht aus drei übereinanderliegenden Platten. In der Mitte ist eine Fixierplatte 44 angeordnet, die über dritte elastische Laschen 52 mit den Gummi-Metall-Elementen 36 und mit den Streben 34 federnd verbunden ist. Oberhalb und unterhalb der Fixierplatte 44 sind eine scheibenförmige obere Masseplatte 42 und eine scheibenförmige untere Masseplatte 46 angeordnet, die beide mit der Fixierplatte 44 fest verbunden sind. Die zweiten elastischen Laschen 50 und die dritten elastischen Laschen 52 sind in diesem Ausführungsbeispiel analog zu den ersten elastischen Laschen 48 einstückig mit der jeweils zugeordneten unteren Trägerplatte 38 bzw. der Fixierplatte 44 und aus demselben Material wie die jeweilige zugeordnete Platte gebildet.

Die Lagereinheit ist über die untere Trägerplatte 38 durch Schraubverbindungen 56 fest mit dem Trägerelement 54 verbunden. Das Trägerelement 54 weist an seinen vier Ecken Standbeine 58 auf, mit denen die Zentrifuge 10 auf dem Untergrund steht.

Anhand von Fig. 3, in der die Lagereinheit 30 in Seitenansicht dargestellt wird, soll nun die Dämpfungswirkung der Lagereinheit 30 erläutert werden. Der besseren Übersichtlichkeit halber wird das Masseelement 40 ohne die beiden Masseplatten 42 und 46 gezeigt.

Wie zuvor beschrieben wirken Kräfte von den rotierenden Teilen der Zentrifuge 10, die zum Beispiel aus Unwuchten entstehen, in einem spitzen Winkel bezogen auf die Drehachse Y. In Simulationen wurde ermittelt, dass dieser Winkel für die erfindungsgemäße Zentrifuge im Bereich von 10 bis 21° liegt. Um die Kräfte möglichst effizient zu absorbieren und die Belastung der Dämpfungselemente möglichst schonend zu gestalten, sind die Gummi-Metall-Elemente 36, welche die hauptsächliche Dämpfung leisten, in einem entsprechenden Anstellwinkel σ von 21° angeordnet. Die Gummi-Metall-Elemente 36 sind über die zweiten elastischen Laschen 50 fest mit dem unteren Trägerelement 38 verbunden. Dabei fungieren die zweiten elastischen Laschen 50 als Federelemente und erhöhen die Dämpfungswirkung der Lagereinheit 30.

In einer anderen Ausführungsform der Zentrifuge 10 können die Gummi-Metall-Elemente 36 beispielsweise auch direkt an der oberen Trägerplatte 32 befestigt werden. Um jedoch einen vergrößerten Durchmesser an der Unterseite der Lagereinheit zu erhalten und dadurch eine höhere Stabilität und einen zudem auch noch verbesserten Dämpfungseffekt zu erzielen, sind in der vorliegenden Ausführungsform die Gummi-Metall-Elemente 36 durch die Streben 34 von der oberen Trägerplatte 32 beabstandet. Zusätzlich ist zur Stabilisierung des Lagerelements 30 zwischen den Gummi-Metall-Elementen 36 und den Streben 34 das Masseelement 40 (in Fig. 3 nur durch die Fixierplatte 44 dargestellt) vorgesehen. Die in der oberen Trägerplatte 32 ausgebildeten ersten elastischen Laschen 48, die die Streben 34 fest mit der oberen Trägerplatte 32 verbinden, und die in der Fixierplatte 44 ausgebildeten dritten elastischen Laschen 52, die die Fixierplatte 44 fest mit den Streben 34 und den Gummi-Metall-Elementen 36 verbinden, fungieren wie die zweiten elastischen Laschen 50 als Federelemente und erhöhen die Dämpfungswirkung der Lagereinheit 30 nochmals. Dabei werden insbesondere über die dritten elastischen Laschen 52 die zu absorbierenden Kräfte zum Teil zwischen den Streben 34 in eine horizontale Ebene, in das Masseelement 40, eingebracht.

In Fig. 4 ist eine Ansicht von oben auf das Lagerelement 30 dargestellt. Die aus dieser Perspektive nicht deutlich erkennbaren fünf Streben 34 sind mit den ersten elastischen Laschen 48 durch Sechskantschrauben 60 verschraubt. Die Zahl der Streben 34 kann allerdings entsprechend den jeweiligen Anforderungen variiert werden. Ferner weist die obere Trägerplatte 32 fünf Bohrungen 62 für die Verschraubung der Befestigungsfüße 20 des Motors 18 mit der oberen Trägerplatte 32 auf. Dies wird in Fig. 5 erläutert.

Fig. 5 zeigt in schematischer Darstellung einen vertikalen Schnitt der Zentrifuge 10. Im Unterschied zu Fig. 1 sind hier der Rotor 12 und zwei Streben 34 der Übersichtlichkeit halber nicht gezeigt. In dieser Schnittansicht werden einzelne Verbindungen verdeutlicht.

Die Befestigungsfüße 20 des Motors 18 sind über Schrauben-Mutter-Verbindungen 64 mit der oberen Trägerplatte 32 verschraubt. Dazu sind in den Befestigungsfüßen 20 Bohrungen 66 und in der oberen Trägerplatte 32 Bohrungen 62 vorgesehen, die einander zugeordnet sind.

Die feste Verbindung zwischen der oberen Trägerplatte 32 und den Streben 34 wird durch das Verschrauben der Sechskantschrauben 60 durch einander zugeordnete Bohrungen 70 in den ersten elastischen Laschen 48 und Bohrungen 72 hindurch in die der oberen Trägerplatte 32 zugewandten Enden der Streben 34 erreicht.

Die feste Verbindung zwischen der Fixierplatte 44 und den Streben 34 sowie den Gummi-Metall-Elementen 36 wird dadurch hergestellt, dass jeweils ein auf der dem Motor 18 zugewandten Seite der Gummi-Metall-Elemente 36 vorgesehener Zapfen 74 durch eine zugeordnete Bohrung 76 in der dritten elastischen Lasche 52 hindurch und in eine zugeordnete Bohrung 78 in die Strebe 34 eingreift. Durch das Eigengewicht der Zentrifuge 10 und die schräge Anstellung der Streben 34 und der Gummi-Metall-Elemente 36 ist die formschlüssige Verbindung zwischen Zapfen 74 und Bohrungen 76 und 78 ausreichend stabil.

Die feste Verbindung zwischen den Gummi-Metall-Elementen 36 und der unteren Trägerplatte 38 wird durch Verschrauben von Schrauben 80 durch einander zugeordnete Bohrungen 82 in den zweiten elastischen Laschen 50 und Bohrungen 84 in den Gummi-Metall-Elementen 36 erreicht.

Die feste Verbindung zwischen der Fixierplatte 44, der oberen Masseplatte 42 und der unteren Masseplatte 46 wird durch Schrauben-Mutter-Verbindungen 86 hergestellt, wobei jeweils eine Schraube eine in der oberen Masseplatte 42 vorgesehene Bohrung 88, eine in der Fixierplatte 44 vorgesehene Bohrung 90 und eine in der unteren Masseplatte 46 vorgesehene Bohrung 92 durchgreift und mit der zugeordneten Mutter fixiert wird.

### Bezugszeichenliste

- 10: Zentrifuge
- 12: Rotor
- 14: Motorwelle
- 16: Lager
- 18: Motor
- 20: Befestigungsfüße
- 22: unteres Lager
- 24: Motorgehäuse
- 30: Lagereinheit
- 32: obere Trägerplatte
- 34: Streben
- 36: Gummi-Metall-Elemente
- 36a: Federachse
- 38: untere Trägerplatte
- 40: Masseelement
- 42: obere Masseplatte
- 44: Fixierplatte
- 46: untere Masseplatte
- 48: erste elastische Laschen
- 50: zweite elastische Laschen
- 52: dritte elastische Laschen
- 54: Trägerelement
- 56: Schraubverbindungen
- 58: Standbeine
- 60: Sechskantschrauben
- 62: Bohrungen
- 64: Schrauben-Mutter-Verbindungen
- 66: Bohrungen
- 70: Bohrungen
- 72: Bohrungen
- 74: Zapfen
- 76: Bohrungen
- 78: Bohrungen
- 80: Schrauben
- 82: Bohrungen
- 84: Bohrungen
- 86: Schrauben-Mutter-Verbindungen
- 88: Bohrungen
- 90: Bohrungen
- 92: Bohrungen

## Patentansprüche

1. Zentrifuge (10), insbesondere Laborzentrifuge, aufweisend
a) einen Rotor (12) zur Aufnahme von Behältern mit Zentrifugiergut,
b) eine Antriebswelle (14), auf der der Rotor (12) gelagert ist,
c) einen Motor (18), der über die Antriebswelle (14) den Rotor (12) antreibt,
d) eine Lagereinheit (30) mit jeweils eine Federachse (36a) umfassenden Dämpfungselementen (36), und
e) ein Trägerelement (54) zur Festlegung des Motors (18) über die Lagereinheit (30) in der Zentrifuge,
wobei die Federachsen (36a) der Dämpfungselemente (36) in einem spitzen Winkel σ zur Drehachse Y des Motors (18) angestellt sind, wobei die Lagereinheit (30) eine Mehrzahl von Streben (34), vorzugsweise 3 bis 21, umfasst, die mit den Dämpfungselementen (36) verbunden sind, wobei die Streben (34) so angestellt und angeordnet sind, dass sie mit der jeweiligen Federachse konzentrisch ausgerichtet sind, und wobei die Lagereinheit (30) zumindest eine Trägerplatte (32, 38) aufweist, welche mit Federelementen (48, 50) zusammenwirkt, **dadurch gekennzeichnet, dass** eine mit dem Motor (18) fest verbundene obere Trägerplatte (32) und eine mit dem Trägerelement (54) fest verbundene untere Trägerplatte (38) vorgesehen ist und die obere Trägerplatte (32) und die Streben (34) über erste Federelemente (48) miteinander verbunden sind.

2. Zentrifuge nach Anspruch 1, **dadurch gekennzeichnet, dass** der Winkel σ in einem Bereich von 10° bis 42°, vorzugsweise in einem Bereich von 15° bis 25°, liegt.

3. Zentrifuge nach Anspruch 1 oder 2, **dadurch gekennzeichnet, dass** die Dämpfungselemente (36) zwischen den Streben (34) und der untere Trägerplatte (38) angeordnet sind.

4. Zentrifuge nach einem der vorangegangenen Ansprüche, **dadurch gekennzeichnet, dass** die Dämpfungselemente (36) als Federlager, hydraulische Lager, Magnetlager oder insbesondere als Gummi-Metall-Elemente ausgebildet sind.

5. Zentrifuge nach einem der vorangehenden Ansprüche, **dadurch gekennzeichnet, dass** die untere Trägerplatte (38) und die Dämpfungselemente (36) über zweite Federelemente (50) miteinander verbunden sind.

6. Zentrifuge nach einem der vorangehenden Ansprüche, **dadurch gekennzeichnet, dass** ein Masseelement (40) zwischen der oberen Trägerplatte (32) und den Dämpfungselementen (36) angeordnet und mit den Streben (34) fest verbunden ist.

7. Zentrifuge nach Anspruch 6, **dadurch gekennzeichnet, dass** das Masseelement (40) durch dritte Federelemente (52) mit den Streben (34) verbunden ist.

8. Zentrifuge nach Anspruch 6 oder 7, **dadurch gekennzeichnet, dass** das Masseelement (40) zwei scheibenförmig ausgebildete Masseplatten (42,46) und eine dazwischenliegende Fixierplatte (44) umfasst.

9. Zentrifuge nach Anspruch 7 oder 8, **dadurch gekennzeichnet, dass** erste (48), zweite (50) und/oder dritte Federelemente (52) als Laschen ausgebildet sind, welche von der zugeordneten Platte, wie der oberen Trägerplatte (32), der untere Trägerplatte (38) und/oder der Fixierplatte (44), abstehen, sich senkrecht zur Federachse (36a) erstrecken und elastisch beweglich sind.

10. Zentrifuge nach Anspruch 9, **dadurch gekennzeichnet, dass** die Laschen (48, 50,52) und die zugeordneten Platten (32, 38, 44) aus Metall sind.

11. Zentrifuge nach einem der Ansprüche 8 bis 10, **dadurch gekennzeichnet, dass** die obere Trägerplatte (32), die untere Trägerplatte (38) und/oder Fixierplatte (44) als Ringscheibe ausgebildet sind.

12. Zentrifuge nach einem der Ansprüche 9 bis 11, **dadurch gekennzeichnet, dass** von der oberen Trägerplatte (32), der unteren Trägerplatte (38) und der Fixierplatte (44) zumindest eine Platte (32, 38, 44) mit den ihr zugeordneten Laschen (48, 50, 52) einstückig ausgebildet ist und insbesondere aus Metall gebildet ist, vorzugsweise aus Stahlblech.

13. Zentrifuge nach einem der vorangehenden Ansprüche, **dadurch gekennzeichnet, dass** der Motor (18) vom Motorgehäuse (24) abstehende Befestigungsfüße (20) aufweist, die gleichmäßig voneinander beabstandet um das Motorgehäuse (24) herum angeordnet sind und über die der Motor (18) mit der Lagereinheit (30) fest verbunden ist.

14. Zentrifuge nach Anspruch 13 in Verbindung mit einem oder mehreren der Ansprüche 9 bis 12, **dadurch gekennzeichnet, dass** der Motor (18) mit der oberen Trägerplatte (32) verbunden ist, wobei zwischen den Befestigungsfüßen (20) Laschen (48) der oberen Trägerplatte (32) vorgesehen sind.

## Claims

1. Centrifuge (10), in particular a laboratory centrifuge, comprising
a) a rotor (12) for receiving containers holding material to be centrifuged,
b) a driveshaft (14) on which the rotor (12) is mounted,
c) a motor (18) which drives the rotor (12) via the driveshaft (14),
d) a bearing unit (30) with damping elements that each have a spring axis (36a), and
e) a support element (54) for fixing the motor (18) in the centrifuge by means of the bearing unit (30),
wherein the spring axes (36a) of the damping elements (36) are placed at an acute angle σ relative to the rotary axis Y of the motor (18), said bearing unit (30) comprises a plurality of struts (34), preferably 3 to 21, which are connected to the damping elements (36), wherein the struts are placed and arranged so as to be concentrically aligned with the respective spring axis, and wherein the bearing unit (30) has at least one support plate (32, 38) which cooperates with spring elements (48, 50), **characterized in that** an upper support plate (32), which is firmly connected to the motor (18), and a lower support plate (38), which is firmly connected to the support element (54), are provided, and that the upper support plate (32) and the struts (34) are connected to one another via first spring elements (48).

2. Centrifuge according to claim 1, **characterized in that** the angle σ is within a range of between 10° and 42°, preferably within a range of between 15° and 25°.

3. Centrifuge according to one of claims 1 or 2, **characterized in that** the damping elements (36) are arranged between the struts (34) and the lower support plate (38).

4. Centrifuge according to any one of the preceding claims, **characterized in that** the damping elements (36) are designed as spring bearings, hydraulic bearings, magnetic bearings or, in particular, as rubber-metal elements.

5. Centrifuge according to any one of the preceding claims, **characterized in that** the lower support plate (38) and the damping elements (36) are connected to one another via second spring elements (50).

6. Centrifuge according to any one of the preceding claims, **characterized in that** a mass element (40) is arranged between the upper support plate (32) and the damping elements (36) and is firmly connected to the struts (34).

7. Centrifuge according to claim 6, **characterized in that** the mass element (40) is connected to the struts (34) by means of third spring elements (52).

8. Centrifuge according to one of claims 6 or 7, **characterized in that** the mass element (40) comprises two disk-shaped mass plates (42, 46) and an intermediate fixation plate (44),

9. Centrifuge according to one of claims 7 or 8, **characterized in that** the first (48), second (50) and/or third spring elements (52) are formed as lugs that protrude from the associated plate, such as the upper support plate (32), the lower support plate (38) and/or the fixation plate (44), extend perpendicular to the spring axis (36) and are elastically movable.

10. Centrifuge according to claim 9, **characterized in that** said lugs (48, 50,52) and the associated plates (32, 38, 44) are made of metal.

11. Centrifuge according to any one of claims 8 to 10, **characterized in that** the upper support plate (32), the lower support plate (38) and/or the fixation plate (44) are designed as ring disks.

12. Centrifuge according to any one of claims 9 to 11, **characterized in that** at least one plate (32, 38, 44) of the upper support plate (32), the lower support plate (38) and the fixation plate (44) is integrally formed with its associated lugs (48, 50, 52), and is in particular made of metal, preferably sheet steel.

13. Centrifuge according to any one of the preceding claims, **characterized in that** the motor (18) includes mounting feet (20) that protrude from the motor housing (24), which feet are arranged evenly spaced from each other around the motor housing (24) and serve to firmly connect the motor (18) to the bearing unit (30).

14. Centrifuge according to claim 13 in combination with one or more of claims 9 to 12, **characterized in that** said motor (18) is connected to the upper support plate (32), with lugs (48) of the upper support plate (32) being provided between the mounting feet (20).

## Revendications

1. Centrifugeuse (10), en particulier centrifugeuse de laboratoire, comprenant
a) un rotor (12) destiné à recevoir des contenants comprenant un produit à centrifuger,
b) un arbre d'entraînement (14), sur lequel le rotor (12) est monté,
c) un moteur (18), qui entraîne le rotor (12) par l'intermédiaire de l'arbre d'entraînement (14),
d) une unité palier (30) pourvue d'éléments d'amortissement (36) comportant chacun un axe de ressort (36a), et
e) un élément de support (54) destiné à fixer le moteur (18) dans la centrifugeuse par l'intermédiaire de l'unité palier (30),
les axes de ressort (36a) des éléments d'amortissement (36) étant placés de manière à former un angle σ aigu par rapport à l'axe de rotation Y du moteur (18), l'unité palier (30) comportant une pluralité de traverses (34), de préférence 3 à 21, qui sont reliées aux éléments d'amortissement (36), les traverses (34) étant placées et agencées de manière à être orientées de manière concentrique avec l'axe de ressort respectif, et l'unité palier (30) comprenant au moins une plaque de support (32, 38), laquelle coopère avec des éléments ressorts (48, 50), **caractérisée en ce qu'**une plaque de support supérieure (32) reliée solidement au moteur (18) et une plaque de support inférieure (38) reliée solidement à l'élément de support (54) sont prévues, et la plaque de support supérieure (32) et les traverses (34) sont reliées les unes aux autres par des premiers éléments ressorts (48).

2. Centrifugeuse selon la revendication 1, **caractérisée en ce que** l'angle σ se situe dans une plage de 10° à 42°, de préférence dans une plage de 15° à 25°.

3. Centrifugeuse selon la revendication 1 ou 2, **caractérisée en ce que** les éléments d'amortissement (36) sont agencés entre les traverses (34) et la plaque de support inférieure (38).

4. Centrifugeuse selon l'une quelconque des revendications précédentes, **caractérisée en ce que** les éléments d'amortissement (36) sont réalisés sous la forme de paliers à ressort, de paliers hydrauliques, de paliers magnétiques ou en particulier sous la forme d'éléments en caoutchouc et en métal.

5. Centrifugeuse selon l'une quelconque des revendications précédentes, **caractérisée en ce que** la plaque de support inférieure (38) et les éléments d'amortissement (36) sont reliés les uns aux autres par des deuxièmes éléments ressorts (50).

6. Centrifugeuse selon l'une quelconque des revendications précédentes, **caractérisée en ce qu'**un élément de masse (40) est agencé entre la plaque de support supérieure (32) et les éléments d'amortissement (36) et est relié solidement aux traverses (34).

7. Centrifugeuse selon la revendication 6, **caractérisée en ce que** l'élément de masse (40) est relié aux traverses (34) par des troisièmes éléments ressorts (52).

8. Centrifugeuse selon la revendication 6 ou 7, **caractérisée en ce que** l'élément de masse (40) comporte deux plaques de masse (42, 46) en forme de disques et une plaque de fixation (44) située entre celles-ci.

9. Centrifugeuse selon la revendication 7 ou 8, **caractérisée en ce que** des premiers éléments ressorts (48), des deuxièmes éléments ressorts (50) et/ou des troisièmes éléments ressorts (52) sont réalisés sous la forme de languettes, lesquelles font saillie de la plaque associée, telle que la plaque de support supérieure (32), la plaque de support inférieure (38) et/ou la plaque de fixation (44), s'étendent perpendiculairement à l'axe de ressort (36a) et sont mobiles élastiquement.

10. Centrifugeuse selon la revendication 9, **caractérisée en ce que** les languettes (48, 50, 52) et les plaques (32, 38, 44) associées sont en métal.

11. Centrifugeuse selon l'une quelconque des revendications 8 à 10, **caractérisée en ce que** la plaque de support supérieure (32), la plaque de support inférieure (38) et/ou la plaque de fixation (44) sont réalisées sous la forme d'un disque annulaire.

12. Centrifugeuse selon l'une quelconque des revendications 9 à 11, **caractérisée en ce que** parmi la plaque de support supérieure (32), la plaque de support inférieure (38) et la plaque de fixation (44), au moins une plaque (32, 38, 44) comprenant les languettes (48, 50,52) qui lui sont associées est réalisée d'une seule pièce et en particulier formée de métal, de préférence de tôle d'acier.

13. Centrifugeuse selon l'une quelconque des revendications précédentes, **caractérisée en ce que** le moteur (18) présente des pieds de fixation (20) faisant saillie du carter de moteur (24), qui sont agencés autour du carter de moteur (24) de manière régulièrement espacée et par l'intermédiaire desquels le moteur (18) est relié solidement à l'unité palier (30).

14. Centrifugeuse selon la revendication 13 en relation avec l'une ou plusieurs des revendications 9 à 12, **caractérisée en ce que** le moteur (18) est relié à la plaque de support supérieure (32), dans lequel les languettes (48) de la plaque de support supérieure (32) sont situées entre les pieds de fixation (20).
